# EUROPÄISCHE PATENTSCHRIFT

(11) **EP 4 014 209 B1**
(45) Veröffentlichungstag und Bekanntmachung des Hinweises auf die Patenterteilung: **15.04.2026**
(21) Anmeldenummer: 20734379.9
(22) Anmeldetag: 23.06.2020
(51) Int. Cl.: G07D 7/00, G07D 7/1205, G07D 7/128

(54) **MOBILES BILDVERARBEITUNGSGERÄT ZUM ERFASSEN EINER ABBILDUNG EINES DOKUMENTES**
MOBILE IMAGE PROCESSING APPARATUS FOR CAPTURING AN IMAGING OF A DOCUMENT
APPAREIL MOBILE DE TRAITEMENT D'IMAGE POUR CAPTURER UNE IMAGE D'UN DOCUMENT

(30) Priorität: 13.08.2019 DE 102019121798
(43) Veröffentlichungstag der Anmeldung: 22.06.2022
(73) Patentinhaber: Bundesdruckerei GmbH, 10969 Berlin (DE)
(72) Erfinder: PETERS, Florian, 10437 Berlin (DE); DEICHSEL, Andreas, 13503 Berlin (DE)
(74) Vertreter: Patentship Patentanwaltsgesellschaft mbH
(86) Internationale Anmeldenummer: PCT/EP2020/067443
(87) Internationale Veröffentlichungsnummer: WO 2021/028102

(56) Entgegenhaltungen:
- DE-A1- 102011 121 566
- DE-A1- 102011 121 566
- DE-A1- 102018 102 015
- DE-A1- 102018 102 015
- US-A1- 2018 091 672

## Beschreibung

Die vorliegende Offenbarung betrifft das Gebiet der Dokumentenerkennung.

Die Offenlegungsschrift DE 10 2011 121 566 A1 offenbart ein Verfahren zur Unterstützung eines Benutzers bei einer Echtheitsüberprüfung einer Banknote.

Die Offenlegungsschrift DE 10 2018 102 015 A1 offenbart ein Verfahren zur Authentizitäts- und/oder Integritätsprüfung eines Sicherheitsdokuments mit einem gedruckten Sicherheitsmerkmal.

Moderne Dokumente, beispielsweise Identifikationsdokumente, Führerscheine, Kraftfahrzeugbriefe, Banknoten oder andere Urkunden, sind üblicherweise mit optisch erfassbaren Sicherheitsmerkmalen versehen, welche im Rahmen einer Dokumentenerkennung eine Überprüfung eines Dokumentes auf Echtheit ermöglichen. Zur Dokumentenerkennung werden derartige Sicherheitsmerkmale optisch erfasst und ausgewertet. Derzeit sind derartige Überprüfungen meist jedoch nur stationär unter Verwendung von komplexen Detektionsgeräten, welche insbesondere nur einer eingeschränkten Nutzergruppe zur Verfügung stehen, möglich.

Es ist daher die Aufgabe der vorliegenden Erfindung, ein Dokumentendarstellungskonzept zu schaffen, das insbesondere ein Hervorheben von Sicherheitsmerkmalen des Dokuments ermöglicht.

Diese Aufgabe wird durch die Merkmale der unabhängigen Ansprüche gelöst. Vorteilhafte Ausführungsformen sind Gegenstand der abhängigen Ansprüche, der Beschreibung sowie der beiliegenden Figuren.

Die vorliegende Offenbarung basiert auf der Erkenntnis, dass ein Sicherheitsmerkmal, welches auf einem Dokument angeordnet oder in ein Dokument eingearbeitet ist, derart ausgebildet sein kann, dass das Sicherheitsmerkmal unter Beleuchtung mittels einer Lichtquelle, insbesondere einer weißen Leuchtdiode, zumindest teilweise von einer Bilderfassungseinrichtung, insbesondere einer Kamera, erfassbar ist. Das erfasste Sicherheitsmerkmal kann in einer Abbildung derart hervorgehoben werden, dass ein Betrachter der Abbildung das Sicherheitsmerkmal erfassen kann. Insbesondere kann das erfasste Sicherheitsmerkmal farblich verändert und/oder überlagert werden. Mit dem hervorgehobenen Sicherheitsmerkmal kann dem Betrachter ferner die Echtheit des Dokuments signalisiert werden. Ferner kann mit dem Hervorheben des Sicherheitsmerkmals eine erweiterte Aufnahme im Sinne einer "Augmented Reality"-Ansicht bereitgestellt sein.

Gemäß einem ersten Aspekt betrifft die Offenbarung ein mobiles Bildverarbeitungsgerät zum Erfassen einer Abbildung eines Dokumentes. Das Dokument weist in einem lokalen Dokumentenbereich ein Sicherheitsmerkmal auf, welches ein wellenlängenkonvertierendes Pigment aufweist. Das mobile Bildverarbeitungsgerät umfasst eine Lichterzeugungseinrichtung, welche ausgebildet ist, das Sicherheitsmerkmal mit Beleuchtungslicht einer ersten Lichtwellenlänge zu beleuchten, um das Sicherheitsmerkmal zur Emission eines Lichts einer zweiten Wellenlänge anzuregen.

Ferner umfasst das mobile Bildverarbeitungsgerät eine Bilderfassungseinrichtung zur Erfassung einer Abbildung des Dokumentes, wobei die Bilderfassungseinrichtung ferner ausgebildet ist, das durch das Sicherheitsmerkmal ansprechend auf das Beleuchtungslicht emittierte Licht zu erfassen, um eine Abbildung des Sicherheitsmerkmals zu erhalten. Weiterhin umfasst das mobile Bildverarbeitungsgerät einen Prozessor, welcher ausgebildet ist, den lokalen Dokumentenbereich in der Abbildung des Dokumentes zu erfassen; und eine Bildanzeige, welche ausgebildet ist, die Abbildung des Dokumentes und eine dem lokalen Dokumentenbereich überlagerte Abbildung des Sicherheitsmerkmals darzustellen.

Das mobile Bildverarbeitungsgerät kann insbesondere ein Handtelefon (Smartphone), eine mobile Dokumentenverarbeitungsvorrichtung zum Erfassen, insbesondere zum Scannen von Dokumenten oder ein Augmented-Reality-Gerät, insbesondere eine Augmented-Reality-Brille, zum Überlagern des Dokuments mit virtuellen Inhalten sein.

Das Dokument kann eines der folgenden Dokumente, mit oder ohne Elektronik, sein: Identitätsdokument, wie Personalausweis, Reisepass, Zugangskontrollausweis, Berechtigungsausweis, Unternehmensausweis oder Kreditkarte, Steuerzeichen oder Ticket, Geburtsurkunde, Führerschein oder Kraftfahrzeugausweis, Banknote, Scheck, Postwertzeichen, oder ein anderes Zahlungsmittel, beispielsweise eine Bankkarte oder Kreditkarte. Das Dokument kann ein- oder mehrlagig bzw. papier- und/oder kunststoffbasiert sein. Das Dokument kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Die Lichterzeugungseinrichtung kann insbesondere eine Lichtquelle aufweisen, welche ausgebildet ist, einen Erfassungsbereich der Bilderfassungseinrichtung auszuleuchten. Insbesondere kann die Lichterzeugungseinrichtung eine Breitspektrum-Lichtquelle aufweisen, welche Licht in einem Teilbereich des Wellenlängenbereichs von 450 nm bis 700 nm emittiert. In einer Ausführungsform umfasst die Lichterzeugungseinrichtung eine lichtemittierende Diode (LED), welche weißes Licht abstrahlt. Ferner kann die Lichterzeugungseinrichtung ausgebildet sein, ultraviolettes Licht und/oder infrarotes Licht abzustrahlen.

Die Lichterzeugungseinrichtung und insbesondere eine darin umfasste Lichtquelle kann neben der Bilderfassungseinrichtung angeordnet sein, um eine möglichst hohe Helligkeit des von dem Dokument und/oder dem Sicherheitsmerkmal ansprechend auf die Beleuchtung mit der Lichterzeugungseinrichtung reflektierten und/oder emittierten Lichts zu erreichen.

Ansprechend auf die Beleuchtung mittels der Beleuchtungseinrichtung kann das Sicherheitsmerkmal zur Lichtemission angeregt werden. Insbesondere kann das Sicherheitsmerkmal Wellenlängen-Konversionseigenschaften aufweisen, welche beispielsweise durch die Verwendung einer silicatischen Verbindung, wie etwa Silicatphosphor, realisiert werden können. Das von dem Sicherheitsmerkmal emittierte Licht, kann eine Wellenlänge aufweisen, welche sich von einer Wellenlänge des von dem Sicherheitsmerkmal absorbierten Licht unterscheidet. Die Abbildung kann somit eine Information über ein durch das Sicherheitsmerkmal ansprechend auf die Beleuchtung emittiertes Wellenlängenspektrum enthalten.

Ein Sicherheitsmerkmal, das Wellenlängen-Konversionseigenschaften aufweist, kann beispielsweise silicatische Pigmente, insbesondere Silicatphosphor-Pigmente, Silikat-, Sulfid-, Nitrid-, YAG-, TAG-, Thiogallate-Phospor-Pigmente, umfassen, welche einer Druckfarbe zugesetzt sind. Ein derartiges Sicherheitsmerkmal kann ansprechend auf eine Anregung mit blauem Licht der Wellenlänge von etwa 400 nm ein farbverschobenes Lichtspektrum emittieren, das beispielsweise Licht der Farbe Grün, Gelb, Orange und/oder Rot aufweisen kann. Zur Anregung eines derartigen Sicherheitsmerkmals kann daher eine LED herangezogen werden, deren Lichtemissionsspektrum zumindest blaues Licht in einem Wellenlängenbereich zwischen 390nm bis 470nm umfasst.

Die Bilderfassungseinrichtung kann insbesondere eine Kamera sein, welche das von dem Dokument und/oder dem Sicherheitsmerkmal reflektierte und/oder emittierte Licht mittels eines Bildsensors, insbesondere mittels eines CCD- oder CMOS-Sensors, erfassen und als eine Bildpunktmatrix, insbesondere mit einer Anzahl von Farbwerten pro Bildpunkt, bereitstellen kann. Die Bilderfassungseinrichtung kann ferner ausgebildet sein, das Dokument mit einer Auflösung oberhalb eines vorbestimmten Auflösungsgrenzwert aufzunehmen, um eine ausreichend hoch aufgelöste Abbildung des Dokuments und/oder des Sicherheitsmerkmals zu realisieren. Der Auflösungsgrenzwert kann insbesondere 75 ppi, vorzugsweise 150 ppi und weiter bevorzugt 300 ppi betragen.

Der Prozessor kann ausgebildet sein, zum Hervorheben des Sicherheitsmerkmals in der Abbildung ein Programm auszuführen. Das Programm kann in einer ausführbaren oder in einer kompilierbaren Form in einem Speicher abgelegt sein, auf den der Prozessor zugreifen kann. Der Prozessor kann jedoch festverdrahtet und dadurch hardwaretechnisch eingerichtet sein, das Erfassen und/oder Hervorheben des Sicherheitsmerkmals in der Abbildung durchzuführen. Die Festverdrahtung kann beispielsweise mittels einer anwendungsspezifischen integrierten Schaltung realisiert werden.

Das Erfassen des Sicherheitsmerkmals mittels des Prozessors kann beispielsweise mittels eines Mustererkennungsprogramms realisiert sein, wobei der Prozessor ausgebildet ist, eine in dem Sicherheitsmerkmal verwirklichte Regelmäßigkeit zu erkennen. Ferner kann der Prozessor ausgebildet sein, das Sicherheitsmerkmal anhand eines Vergleichs mit einer Mehrzahl von in einem Speicher hinterlegten Abbildungen oder Sicherheitsmerkmalcharakteristika zu erkennen und/oder eine Ähnlichkeit des abgebildeten Sicherheitsmerkmal zu einem erwarteten Abbild des Sicherheitsmerkmals zu bestimmen.

Die Bildanzeige kann ein Bildschirm, insbesondere ein Flüssigkristallbildschirm oder OLED-Bildschirm sein, welcher ausgebildet ist, die Abbildung und/oder die überlagerte Abbildung anzuzeigen. Ferner kann der Prozessor ausgebildet sein, einen Abbildungsteilbereich der Abbildung, welcher das Sicherheitsmerkmal umfasst, auszuwählen und mit dem Abbildungsteilbereich einen erweiterten Abbildungsteilbereich mit hervorgehobenem Sicherheitsmerkmal zu erzeugen und der Bildanzeige bereitzustellen. Entsprechend kann die Bildanzeige ausgebildet sein, den Abbildungsteilbereich darzustellen, um eine vergrößerte Darstellung des hervorgehobenen Sicherheitsmerkmals zu realisieren.

Der Prozessor kann ferner ausgebildet sein, anhand der Abbildung eine relative Ausrichtung des Dokuments zu der Bilderfassungseinrichtung, insbesondere der Bildaufzeichnungsebene zu erfassen. Der Prozessor kann ausgebildet sein, die relative Ausrichtung mittels einer Kantenerkennung zu erfassen und anhand der relativen Ausrichtung eine voraussichtliche Lage und/oder Position des Sicherheitsmerkmals zu bestimmen.

Weiterhin kann der Prozessor ausgebildet sein, die Abbildung geometrisch zu transformieren, um eine erweiterte Abbildung zu erzeugen, welche das Dokument und/oder das Sicherheitsmerkmal frei von perspektivischen Verzeichnungen abbildet. Das geometrische Transformieren kann ein Verzerren umfassen, um eine insbesondere rechtwinklige Darstellung des Dokuments in der erweiterten Abbildung zu erhalten.

Die überlagerte Abbildung des Sicherheitsmerkmals kann beispielsweise eine Realabbildung des Sicherheitsmerkmals sein, welche das Sicherheitsmerkmal wirklichkeitsgetreu abbildet. Insbesondere kann der Prozessor ausgebildet sein, bei der Überlagerung mit der wirklichkeitsgetreuen Abbildung des Sicherheitsmerkmals die Beleuchtung des tatsächlichen Sicherheitsmerkmals zu berücksichtigen, um die Überlagerung entsprechend der mit der Beleuchtung erwarteten Lichtemission des tatsächlichen Sicherheitsmerkmals anzupassen. Dadurch kann beispielsweise eine realistische Darstellung der Überlagerung des Sicherheitsmerkmals in der Abbildung erreicht werden.

Ferner kann die überlagerte Abbildung des Sicherheitsmerkmals eine schematische Abbildung des Sicherheitsmerkmals sein, welche beispielsweise relevante Merkmale, insbesondere Pigmentzonen des Sicherheitsmerkmals hervorhebt, um einem Benutzer erkennungsrelevante Merkmale des Sicherheitsmerkmals anzuzeigen respektive diese hervorzuheben.

Erfindungsgemäß ist der Prozessor ausgebildet, das Sicherheitsmerkmal zu erfassen und mit einem Erfassen des Sicherheitsmerkmals in dem lokalen Dokumentenbereich auf Basis der Abbildung, einen Hinweis in die Abbildung einzufügen, welcher ausgebildet ist, einen Benutzer des mobilen Bildverarbeitungsgeräts auf ein Erfassen des Sicherheitsmerkmals hinzuweisen. Dadurch wird beispielsweise der Vorteil erreicht, dass dem Benutzer die Identifikation des Sicherheitsmerkmals abgenommen oder zumindest erleichtert werden kann. Insbesondere können die Wahrscheinlichkeiten von falschpositiven und/oder falschnegativen Verifikationen des Dokuments reduziert sein. Ferner kann eine Verifikation des Dokuments beschleunigt sein, da das Erfassen des Sicherheitsmerkmals mittels des mobilen Bildverarbeitungsgeräts realisiert ist und lediglich ein Wahrnehmen der aufbereiteten Informationen durch den Benutzer erfolgen kann, um ein Vorhandensein des Sicherheitsmerkmals zu erfassen.

Der Hinweis kann insbesondere ein Piktogramm, ein Textelement und/oder ein grafisches Element sein, welcher insbesondere ausgebildet ist, dem Betrachter eine optisch erfassbare Bestätigungsinformation über das Erfassen des Sicherheitsmerkmals bereitzustellen. Insbesondere kann der Hinweis den Text "WAHR" ("TRUE") und/oder im Falle eines nicht Erfassens des Sicherheitsmerkmals ein "FALSCH" ("FALSE") umfassen.

Erfindungsgemäß ist der Prozessor ausgebildet, das Dokument auf der Basis des erfassten Sicherheitsmerkmals und/oder der Abbildung des Dokumentes zu identifizieren, wobei der Prozessor ferner ausgebildet ist, auf Basis der Identifikation des Dokuments dem Betrachter mittels des Hinweises eine Identifikationsinformation bereitzustellen, welche die Identifikation des Dokumentes anzeigt. Dadurch wird beispielsweise der Vorteil erreicht, dass dem Betrachter das Dokument unbekannt sein kann und das Dokument dennoch erfasst und/oder verifiziert werden kann. Ferner kann eine Identifikation des Dokuments unter Verwendung des mobilen Bildverarbeitungsgeräts möglich sein, wenn eine Identifikation des Dokuments durch den Betrachter ohne Verwendung des mobilen Bildverarbeitungsgeräts eingeschränkt ist. Insbesondere kann eine Identifikation des Dokuments mit der Beleuchtung durch die Lichterzeugungseinrichtung unabhängig von einer Umgebungsbeleuchtung sein.

Ferner kann das mobile Bildverarbeitungsgerät eine akustische Benutzerschnittstelle und/oder eine haptische Benutzerschnittstelle aufweisen, wobei die akustische Benutzerschnittstelle ein Mikrofon und/oder einen Lautsprecher umfassen kann und ausgebildet ist, die Identifikationsinformation mittels eines akustischen Signals auszugeben. Ferner kann die haptische Benutzerschnittstelle ausgebildet sein, die Identifikationsinformation haptisch, insbesondere mittels eines Vibrationssignals auszugeben. Das mobile Bildverarbeitungsgerät kann eine elektronische Benutzerschnittstelle aufweisen, welche ausgebildet ist, die Identifikationsinformation als eine elektronische Nachricht, insbesondere innerhalb eines Netzwerks bereitzustellen.

In einer Ausführungsform ist der Prozessor ausgebildet, ein Merkmalsabbild in Bezug auf eine perspektivisch verzerrte Abbildung des Sicherheitsmerkmals, des lokalen Dokumentenbereichs und/oder des Dokuments in der Abbildung zu verzerren, um ein an die perspektivische Darstellung des Sicherheitsmerkmals, des lokalen Dokumentenbereichs und/oder des Dokuments in der Abbildung angepasstes Merkmalsabbild zu erzeugen. Der Prozessor ist ferner ausgebildet, das angepasste Merkmalsabbild deckungsgleich mit dem Sicherheitsmerkmal in der Abbildung zu überlagern, um das Sicherheitsmerkmal für einen Betrachter hervorzuheben. Dadurch wird der Vorteil erreicht, dass eine kongruente Darstellung des Merkmalsabbilds innerhalb der Abbildung realisiert werden kann. Beispielsweise kann das in die Abbildung eingebettete Merkmalsabbild einem Betrachter der Abbildung als ein hervorgehobenes ursprünglich aufgenommenes Sicherheitsmerkmal erscheinen.

Insbesondere kann dem Betrachter der Abbildung suggeriert werden, dass die mittels des Prozessors vorgenommenen, Bildanpassungen mit einem realen Hervorheben des Sicherheitsmerkmals auf dem Dokument identisch sind. Ferner kann mittels der perspektivischen Verzerrung eine Verbindung von realen Bildinhalten mit virtuellen Bildinhalten zu einem erweiterten Realitätsabbild im Sinne einer "augmented reality"-Abbildung erreicht werden.

In einer Ausführungsform ist die Bilderfassungseinrichtung ausgebildet, durch das Sicherheitsmerkmal und/oder das Dokument, ansprechend auf die Beleuchtung mittels der Lichterzeugungseinrichtung, abgestrahltes Licht mit einer vorbestimmten Bildwiederholrate zu erfassen, um eine Mehrzahl von Abbildungen des Dokuments mit dem Sicherheitsmerkmal zu erhalten. Der Prozessor ist ausgebildet, innerhalb eines Zeitintervalls zwischen einer ersten Abbildung und einer zweiten Abbildung der Mehrzahl von Abbildungen den lokalen Dokumentenbereich in der ersten Abbildung des Dokumentes zu erfassen und die Bildanzeige ist ausgebildet, innerhalb des Zeitintervalls zwischen der ersten Abbildung und der zweiten Abbildung die erste Abbildung des Dokumentes mit einer dem lokalen Dokumentenbereich überlagerten Abbildung des Sicherheitsmerkmals darzustellen.

Ferner kann die Bildanzeige ausgebildet sein, kontinuierlich aktualisierte Abbildungen anzuzeigen. Insbesondere bei einer relativen Bewegung zwischen Bilderfassungseinrichtung und Dokument und einer entsprechenden Anpassung der überlagerten Abbildung des Sicherheitsmerkmals kann dem Betrachter suggeriert werden, dass die überlagerte Abbildung des Sicherheitsmerkmals mit dem ursprünglich abgebildeten Sicherheitsmerkmal verbunden ist, respektive das Sicherheitsmerkmal durch die überlagerte Abbildung perspektivisch korrekt erweitert ist.

Ferner kann der Vorteil einer beschleunigten Dokumentenverifikation erreicht werden, da es nicht notwendig ist, eine Standbildaufnahme zu erzeugen, sondern die Überlagerung in eine kontinuierlich angezeigte Reihe von Abbildungen ohne eine wahrnehmbare Verzögerung integriert werden kann.

In einer Ausführungsform ist der Prozessor ausgebildet, ein Siebdruckelement, welches ein Effektpigment, ein organisches oder anorganisches Farbpigment und/oder ein fluoreszierendes Druckelement aufweist, als das Sicherheitsmerkmal zu erfassen.

In einer Ausführungsform ist der Prozessor ausgebildet, das Sicherheitsmerkmal anhand eines Merkmalsteilbereichs des Sicherheitsmerkmals in der Abbildung zu erfassen, wobei der Merkmalsteilbereich einen Teil des Sicherheitsmerkmals abbildet und in Bezug auf ein Darstellungsbereich, welcher das gesamte Sicherheitsmerkmal erfasst, größer ist als ein vorbestimmter Mindestmerkmalsteilbereich. Dadurch kann insbesondere der Vorteil erreicht werden, dass eine Überlagerung des Sicherheitsmerkmals erst mit einem erfassten Mindestmerkmalsteilbereich erfolgt. Ferner kann bei einer kontinuierlichen Darstellung der Überlagerung bei unterschreiten eines weiteren Mindestmerkmalsteilbereichs durch den sichtbaren Merkmalsteilbereich in der Abbildung eine Überlagerung des Sicherheitsmerkmals unterbunden sein. Insbesondere kann der Mindestmerkmalsteilbereich größer sein als der weitere Mindestmerkmalsteilbereich, um eine Wechselfrequenz zwischen einer Abbildung mit Überlagerung und einer Abbildung ohne Überlagerung zu reduzieren.

Ferner kann der Mindestmerkmalsteilbereich derart gewählt sein, dass mit der Überlagerung des Sicherheitsmerkmals eine vorbestimmte Mindestwahrscheinlichkeit eines validen Erfassens des Sicherheitsmerkmals erreicht wird. Entsprechend kann der Vorteil realisiert werden, dass sich ein Betrachter des überlagerten Sicherheitsmerkmals ohne weitere Schritte auf eine korrekte Identifikation und/oder Verifikation des Dokuments schließen kann.

In einer Ausführungsform ist der Prozessor ausgebildet, das erfasste Sicherheitsmerkmal mit einem Referenzabbild des Sicherheitsmerkmals zu vergleichen, um das Dokument anhand des Ergebnisses des Vergleichs des Sicherheitsmerkmals mit dem Referenzabbild zu verifizieren. Das jeweilige Sicherheitsmerkmal kann insbesondere eindeutig einem Dokument und/oder einer Gruppe von Dokumenten zugeordnet sein. Entsprechend kann der Vorteil erreicht werden, dass mit der Identifikation des Sicherheitsmerkmals das Dokument oder zumindest die Dokumentengruppe erfasst und verifiziert werden kann. Ferner kann der Prozessor ausgebildet sein weitere Merkmale des Dokuments, insbesondere Zeichen, Abbildungen, Farbe und/oder Schriftblöcke erfassen, um anhand zumindest einem der weiteren Merkmale in Kombination mit dem Sicherheitsmerkmal das Dokument eindeutig zu erfassen und zu verifizieren. Beispielsweise kann der Prozessor ausgebildet sein, eine Mehrzahl von Banknoten mit unterschiedlichen Werten anhand der in Schriftform auf dem Dokument ausgewiesenen Geldwerte die jeweilige Banknote zu unterscheiden und anhand eines gemeinsamen Sicherheitsmerkmals zu verifizieren.

In einer Ausführungsform ist der Prozessor ausgebildet, einen weiteren Hinweis in die Abbildung einzufügen, insbesondere die Abbildung mit dem weiteren Hinweis zu überlagern, welcher eine Information über das Ergebnis des Sicherheitsmerkmalsvergleichs aufweist, um dem Benutzer anzuzeigen, ob das Dokument erfolgreich verifiziert ist. Insbesondere können der Hinweis bezüglich des Erfassens des Sicherheitsmerkmals und der weitere Hinweis bezüglich der Verifikation des Dokuments miteinander verbunden und/oder ineinander integriert sein. Beispielsweise kann das Erfassen mittels eines Piktogramms und/oder einer Textanzeige realisiert sein, wobei eine Verifikation mittels einer vorbestimmten Farbe und/oder einem Farbwechsel des Piktogramms respektive der Textanzeige realisiert ist.

In einer Ausführungsform ist der Prozessor ausgebildet, auf Basis der Abbildung das Sicherheitsmerkmal zu identifizieren und anhand des identifizierten Sicherheitsmerkmals das Dokument zu identifizieren. Dadurch wird der Vorteil erreicht, dass eine Identifikation des Dokuments Erfassen des Sicherheitsmerkmals realisiert werden kann. Insbesondere kann alleinig auf Basis des Sicherheitsmerkmals das Dokument identifiziert werden. Ferner können weitere durch die Abbildung des Dokuments optisch erfassbare Informationen zur Identifizierung des Dokuments genutzt werden. Der Prozessor kann ausgebildet sein, das Sicherheitsmerkmal auf Basis des wellenlängenkonvertierenden Pigments, einer Form des Sicherheitsmerkmals und/oder einer Position des Sicherheitsmerkmals auf dem Dokument zu identifizieren. Insbesondere kann der Prozessor ausgebildet sein, eine Positionsabweichung von einer erwarteten relativen Position des Sicherheitsmerkmals auf dem Dokument zu erfassen. Mit einer Positionsabweichung oberhalb eines Grenzwerts und/oder einer Formabweichung des Sicherheitsmerkmals von einer erwarteten Form kann eine Verifikation des Dokuments anhand des Sicherheitsmerkmals unterbunden sein.

In einer Ausführungsform ist die Bilderfassungseinrichtung ausgebildet, die Abbildung in Form einer Bildpunktmatrix aus Bildpunkten mit Farbwerten bereitzustellen, und wobei der Prozessor ausgebildet ist, ein Merkmalsabbild in Form einer Farbanpassung von Bildpunkten, welche das Sicherheitsmerkmal in der Abbildung abbilden, zu erzeugen, um mit den farbangepassten Bildpunkten die ursprünglichen Bildpunkte zu ersetzen und/oder zu überlagern und eine erweiterte Abbildung zu erzeugen, wobei die Bildanzeige ausgebildet ist, die erweiterte Abbildung anzuzeigen. Dadurch kann insbesondere der Vorteil erreicht werden, dass das Sicherheitsmerkmal farblich gegenüber dem Dokument abgesetzt und/oder hervorgehoben dargestellt ist. Insbesondere kann dadurch der Kontrast des Sicherheitsmerkmals in Bezug auf das übrige Dokument erhöht sein. Ferner kann mittels einer Fehlfarbendarstellung das Sicherheitsmerkmal in einer von der ursprünglich erfassten Farbe abweichenden Farbe dargestellt werden. Beispielsweise kann eine benutzerdefinierte Farbe zur Überlagerung des Sicherheitsmerkmal über eine Benutzerschnittstelle einstellbar sein.

Ferner kann der Prozessor ausgebildet sein, einen das Sicherheitsmerkmal umgebenden Dokumentenbereich zusätzlich zu dem Sicherheitsmerkmal überlagern, um ein Auffinden des Sicherheitsmerkmals in der Abbildung, Insbesondere bei einem reduzierten Abbildungsmaßstab, zu erleichtern. Der Prozessor kann insbesondere ausgebildet sein, das Sicherheitsmerkmal und/oder den umgebenden Dokumentenbereich mit einem Merkmalsabbild des Sicherheitsmerkmals zu überlagern, wobei das Merkmalsabbild größer sein kann als das ursprünglich in der Abbildung abgebildete Merkmalsabbild.

In einer Ausführungsform ist der Prozessor ausgebildet, in der Bildpunktmatrix Musterbildpunkte zu erfassen, welche eine Regelmäßigkeit, Wiederholung, Ähnlichkeit und/oder Gesetzmäßigkeiten aufweisen und auf Basis der Musterbildpunkte das Sicherheitsmerkmal zu erfassen. Insbesondere kann der Prozessor ausgebildet sein, mittels einer Mustererkennung das Sicherheitsmerkmal zu erfassen, um eine direkte Erfassung mittels des wellenlängenkonvertierenden Pigments zu ergänzen oder zu ersetzen. Der Prozessor kann insbesondere ausgebildet sein, erfasste Regelmäßigkeiten und/oder Muster mit bekannten respektive zu erwartenden Mustern zu vergleichen, um anhand des Vergleichs das Sicherheitsmerkmal eindeutig zu identifizieren.

In einer Ausführungsform ist der Prozessor ausgebildet, die Farbwerte der Musterbildpunkte anzupassen, um das Sicherheitsmerkmal, welches durch die Musterbildpunkte repräsentiert ist, in der erweiterten Abbildung hervorzuheben.

In einer Ausführungsform ist der Prozessor ausgebildet, die Abbildung geometrisch zu transformieren, um eine planparallele Darstellung des in der Abbildung abgebildeten Dokuments zu einer Darstellungsebene der Bildanzeige zu erzeugen. Dadurch kann der Vorteil erreicht werden, dass eine perspektivische Abbildung des Dokuments korrigiert werden kann, um insbesondere eine rechtwinklige Darstellung des Dokuments in der Abbildung zu realisieren. Dadurch können beispielsweise die Proportionen von Bestandteilen des Dokuments, insbesondere von Schriftelementen und von dem Sicherheitsmerkmal in eine unverzerrte Darstellung überführt werden.

Gemäß einem zweiten Aspekt betrifft die Offenbarung ein Verfahren zum Erfassen einer Abbildung eines Dokumentes, wobei das Dokument in einem lokalen Dokumentenbereich ein Sicherheitsmerkmal aufweist, welches ein wellenlängenkonvertierendes Pigment aufweist. Das Verfahren umfasst ein Beleuchten des Sicherheitsmerkmals mit Beleuchtungslicht einer ersten Lichtwellenlänge mittels einer Lichterzeugungseinrichtung, um das Sicherheitsmerkmal zur Emission eines Lichts einer zweiten Wellenlänge anzuregen, und ein Erfassen des durch das Sicherheitsmerkmal ansprechend auf das Beleuchtungslicht emittierten Lichts mittels einer Bilderfassungseinrichtung, um eine Abbildung des Sicherheitsmerkmals zu erhalten.

Ferner umfasst das Verfahren ein Erfassen des lokalen Dokumentenbereichs in der Abbildung des Dokumentes mittels eines Prozessors, und ein Darstellen der Abbildung des Dokumentes und einer dem lokalen Dokumentenbereich überlagerten Abbildung des Sicherheitsmerkmals mittels einer Bildanzeige.

Weitere Ausführungsbeispiele werden Bezug nehmend auf die beiliegende Figur erläutert. Es zeigt:
- Fig. 1: ein mobiles Bildverarbeitungsgerät in einer Ausführungsform.

Fig. 1 zeigt eine schematische Perspektivdarstellung eines mobilen Bildverarbeitungsgeräts 100 zum Erfassen einer Abbildung 117 eines Dokumentes 101, wobei das Dokument 101 in einem lokalen Dokumentenbereich 103 ein Sicherheitsmerkmal 105 mit einem wellenlängenkonvertierenden Pigment 107 aufweist. Das mobile Bildverarbeitungsgerät 100 umfasst eine Lichterzeugungseinrichtung 109, welche ausgebildet ist, das Sicherheitsmerkmal 105 mit Beleuchtungslicht einer ersten Lichtwellenlänge zu beleuchten, um das Sicherheitsmerkmal 105 zur Emission eines Lichts einer zweiten Wellenlänge anzuregen, und eine Bilderfassungseinrichtung 111 zur Erfassung einer Abbildung 117 des Dokumentes 101, wobei die Bilderfassungseinrichtung 111 ausgebildet ist, das durch das Sicherheitsmerkmal 105 ansprechend auf das Beleuchtungslicht emittierte Licht zu erfassen, um eine Abbildung 117 des Sicherheitsmerkmals 105 zu erhalten. Weiterhin umfasst das mobile Bildverarbeitungsgerät 100 einen Prozessor 113, welcher ausgebildet ist, den lokalen Dokumentenbereich 103 in der Abbildung 117 des Dokumentes 101 zu erfassen, und eine Bildanzeige 115, welche ausgebildet ist, die Abbildung 117 des Dokumentes 101 und eine dem lokalen Dokumentenbereich 103 überlagerte Abbildung 117 des Sicherheitsmerkmals 105 darzustellen.

Die Lichterzeugungseinrichtung 109 und/oder Bilderfassungseinrichtung 111 können auf einer ersten Geräteseite des mobilen Bildverarbeitungsgeräts 100 angeordnet sein. Ferner kann die Bildanzeige 115 auf einer der ersten Geräteseite abgewandten zweiten Geräteseite angeordnet sein. Die Bildanzeige 115 kann insbesondere planparallel zu einem Bildsensor der Bilderfassungseinrichtung 111 ausgerichtet sein, um auf der Bildanzeige 115 eine Darstellung der Abbildung 117 zu erreichen, welche perspektivisch mit der mittels der Bilderfassungseinrichtung 111 erfassten Abbildung korrespondiert.

Insbesondere kann eine Darstellung der Abbildung 117 auf der Bildanzeige 115 derart realisiert sein, dass ein Betrachter der Bildanzeige 115 den Eindruck hat, dass er durch das mobile Bildverarbeitungsgerät 100 hindurch auf das Dokument 101 blicken würde, wobei das Hervorheben des Sicherheitsmerkmals 105 derart realisiert ist, dass bei dem Betrachter der Eindruck erweckt wird, dass die entsprechende Markierung des Sicherheitsmerkmals 105 dem realen Sicherheitsmerkmal 105 auf dem Dokument 101 anhaftet. Dementsprechend kann auf Basis der Beleuchtung mittels der Beleuchtungseinrichtung 111 und der entsprechend erfassten Farbwerte eine Überlagerung angepasst werden, um eine Farbdifferenz und/oder eine Kontrastdifferenz der Überlagerung in Bezug auf die weiteren abgebildeten Dokumententeile zu reduzieren.

Ferner kann der Prozessor 113 ausgebildet sein, die Überlagerung des Sicherheitsmerkmals 105 bei einer relativen Bewegung zwischen Dokument 101 und Bilderfassungseinrichtung 111 an die resultierende neue Position des Sicherheitsmerkmals 105 anzupassen, wobei eine Latenzzeit zwischen Erfassen der neuen Position des Sicherheitsmerkmals 105 und der Darstellung der Überlagerung unterhalb einer Wahrnehmungsschwelle des Benutzers liegt, um eine dem Dokument 101 anhaftende Darstellung der Überlagerung zu erreichen.

Der Prozessor 113 kann weiterhin ausgebildet sein, das Sicherheitsmerkmal 105 zu erfassen und mit einem Erfassen des Sicherheitsmerkmals 105 in dem lokalen Dokumentenbereich 103 auf Basis der Abbildung 117, einen Hinweis 119 in die Abbildung 117 einzufügen, welcher ausgebildet ist, einen Benutzer des mobilen Bildverarbeitungsgeräts 100 auf ein Erfassen des Sicherheitsmerkmals 105 hinzuweisen.

Ferner ist der Prozessor 113 ausgebildet, das Dokument 101 auf der Basis des erfassten Sicherheitsmerkmals 105 und der Abbildung 117 des Dokumentes 101 zu identifizieren, wobei der Prozessor 113 ferner ausgebildet ist, auf Basis der Identifikation des Dokumentes 101 dem Betrachter mittels des Hinweises 119 eine Identifikationsinformation bereitzustellen, welche die Identifikation des Dokumentes 101 anzeigt. Ferner kann bei einer nicht möglichen Identifikation eine entsprechender Warnhinweis angezeigt werden.

Der Prozessor 113 ist ausgebildet, ein Merkmalsabbild in Bezug auf eine perspektivisch verzerrte Abbildung des Sicherheitsmerkmals 105, des lokalen Dokumentenbereichs 103 und/oder des Dokumentes 101 in der Abbildung 117 zu verzerren, um ein an die perspektivische Darstellung des Sicherheitsmerkmals 105, des lokalen Dokumentenbereichs 103 und/oder des Dokumentes 101 in der Abbildung 117 angepasstes Merkmalsabbild zu erzeugen. Der Prozessor 113 ist ferner ausgebildet, das angepasste Merkmalsabbild deckungsgleich mit dem Sicherheitsmerkmal 105 in der Abbildung 117 zu überlagern, um das Sicherheitsmerkmal 105 für einen Betrachter hervorzuheben.

Die Bilderfassungseinrichtung 111 ist ausgebildet ist, durch das Sicherheitsmerkmal 105 und das Dokument 101, ansprechend auf die Beleuchtung mittels der Lichterzeugungseinrichtung 109, abgestrahltes Licht mit einer vorbestimmten Bildwiederholrate zu erfassen, um eine Mehrzahl von Abbildungen des Dokuments 101 mit dem Sicherheitsmerkmal 105 zu erhalten. Der Prozessor 113 ist ausgebildet, innerhalb eines Zeitintervalls zwischen einer ersten Abbildung und einer zweiten Abbildung der Mehrzahl von Abbildungen den lokalen Dokumentenbereich 103 in der ersten Abbildung des Dokumentes 101 zu erfassen und die Bildanzeige 115 ist ausgebildet, innerhalb des Zeitintervalls zwischen der ersten Abbildung und der zweiten Abbildung die erste Abbildung des Dokumentes 101 mit einer dem lokalen Dokumentenbereich 103 überlagerten Abbildung des Sicherheitsmerkmals 105 darzustellen.

Ferner ist der Prozessor 113 ausgebildet, ein Siebdruckelement, welches ein Effektpigment, ein organisches oder anorganisches Farbpigment und/oder ein fluoreszierendes Druckelement aufweist, als das Sicherheitsmerkmal 105 zu erfassen.

Weiterhin ist der Prozessor 113 ausgebildet, das Sicherheitsmerkmal 105 anhand eines Merkmalsteilbereichs des Sicherheitsmerkmals 105 in der Abbildung 117 zu erfassen, wobei der Merkmalsteilbereich einen Teil des Sicherheitsmerkmals 105 abbildet und in Bezug auf ein Darstellungsbereich, welcher das gesamte Sicherheitsmerkmal 105 erfasst, größer ist als ein vorbestimmter Mindestmerkmalsteilbereich.

Das erfasste Sicherheitsmerkmal 105 kann mittels des Prozessors 113 mit einem Referenzabbild des Sicherheitsmerkmals 105 verglichen werden, um das Dokument 101 anhand des Ergebnisses des Vergleichs des Sicherheitsmerkmals 105 mit dem Referenzabbild zu verifizieren. Ferner ist der Prozessor 113 ausgebildet, die Abbildung 117 mit einem weiteren Hinweis zu überlagern, welcher eine Information über das Ergebnis des Sicherheitsmerkmalsvergleichs aufweist, um dem Benutzer anzuzeigen, ob das Dokument 101 erfolgreich verifiziert ist. Auf Basis des identifizierten Sicherheitsmerkmals 105 kann das Dokument 101 mittels des Prozessors 113 identifiziert werden.

Die Bilderfassungseinrichtung 111 ist ferner ausgebildet, die Abbildung 117 in Form einer Bildpunktmatrix aus Bildpunkten mit Farbwerten bereitzustellen, wobei der Prozessor 113 ausgebildet ist, ein Merkmalsabbild in Form einer Farbanpassung von Bildpunkten, welche das Sicherheitsmerkmal 105 in der Abbildung 117 abbilden, zu erzeugen, um mit den farbangepassten Bildpunkten die ursprünglichen Bildpunkte zu ersetzen und eine erweiterte Abbildung zu erzeugen, wobei die Bildanzeige 115 ausgebildet ist, die erweiterte Abbildung anzuzeigen.

Der Prozessor 113 ist weiterhin ausgebildet, in der Bildpunktmatrix Musterbildpunkte zu erfassen, welche eine Regelmäßigkeit, Wiederholung, Ähnlichkeit und/oder Gesetzmäßigkeiten aufweisen und auf Basis der Musterbildpunkte das Sicherheitsmerkmal 105 zu erfassen. Ferner können mittels des Prozessors 113 die Farbwerte der Musterbildpunkte angepasst werden, um das Sicherheitsmerkmal 105, welches durch die Musterbildpunkte repräsentiert ist, in der erweiterten Abbildung hervorzuheben.

Ferner ist der Prozessor 113 ausgebildet ist, die Abbildung 117 geometrisch zu transformieren, um eine planparallele Darstellung des in der Abbildung 117 abgebildeten Dokuments 101 zu einer Darstellungsebene der Bildanzeige 115 zu erzeugen. Insbesondere kann eine Wölbung des Dokuments 101, eine Schrägansicht auf das Dokument 101 und/oder eine wellenförmige, gekantete und/oder geknickte Form des Dokuments 101 mittels der Transformation aufgehoben werden, um eine Darstellung des Dokuments 101 ohne Verformungsartefakte zu erreichen.

### Bezugszeichenliste

- 100: Mobiles Bildverarbeitungsgerät
- 101: Dokument
- 103: lokaler Dokumentenbereich
- 105: Sicherheitsmerkmal
- 107: Wellenlängenkonvertierendes Pigment
- 109: Lichterzeugungseinrichtung
- 111: Bilderfassungseinrichtung
- 113: Prozessor
- 115: Bildanzeige
- 117: Abbildung
- 119: Hinweis

## Patentansprüche

1. Mobiles Bildverarbeitungsgerät (100) zum Erfassen einer Abbildung (117) eines Dokumentes (101), wobei das Dokument (101) in einem lokalen Dokumentenbereich (103) ein Sicherheitsmerkmal (105) aufweist, wobei das Sicherheitsmerkmal (105) ein wellenlängenkonvertierendes Pigment (107) aufweist, mit:
einer Lichterzeugungseinrichtung (109), welche ausgebildet ist, das Sicherheitsmerkmal (105) mit Beleuchtungslicht einer ersten Lichtwellenlänge zu beleuchten, um das Sicherheitsmerkmal (105) zur Emission eines Lichts einer zweiten Wellenlänge anzuregen;
einer Bilderfassungseinrichtung (111) zur Erfassung einer Abbildung (117) des Dokumentes (101), wobei die Bilderfassungseinrichtung (111) ferner ausgebildet ist, das durch das Sicherheitsmerkmal (105) ansprechend auf das Beleuchtungslicht emittierte Licht zu erfassen, um eine Abbildung (117) des Sicherheitsmerkmals (105) zu erhalten;
einem Prozessor (113), welcher ausgebildet ist, den lokalen Dokumentenbereich (103) in der Abbildung (117) des Dokumentes (101) zu erfassen; und
einer Bildanzeige (115), welche ausgebildet ist, die Abbildung (117) des Dokumentes (101) und eine dem lokalen Dokumentenbereich (103) überlagerte Abbildung des Sicherheitsmerkmals (105) darzustellen,
wobei der Prozessor (113) ausgebildet ist, das Sicherheitsmerkmal (105) zu erfassen und mit einem Erfassen des Sicherheitsmerkmals (105) in dem lokalen Dokumentenbereich (103) auf Basis der Abbildung (117), einen Hinweis (119) in die Abbildung (117) einzufügen, welcher ausgebildet ist, einen Benutzer des mobilen Bildverarbeitungsgeräts (100) auf ein Erfassen des Sicherheitsmerkmals (105) hinzuweisen,
**dadurch gekennzeichnet, dass** der Prozessor (113) ausgebildet ist, das Dokument (101) auf der Basis des erfassten Sicherheitsmerkmals (105) und/oder der Abbildung (117) des Dokumentes (101) zu identifizieren, und wobei der Prozessor (113) ferner ausgebildet ist, auf Basis der Identifikation des Dokumentes (101) dem Betrachter mittels des Hinweises (119) eine Identifikationsinformation bereitzustellen, welche die Identifikation des Dokumentes (101) anzeigt.

2. Mobiles Bildverarbeitungsgerät (100) nach einem der vorstehenden Ansprüche, wobei der Prozessor (113) ausgebildet ist, ein Merkmalsabbild in Bezug auf eine perspektivisch verzerrte Abbildung des Sicherheitsmerkmals (105), des lokalen Dokumentenbereichs (103) und/oder des Dokumentes (101) in der Abbildung (117) zu verzerren, um ein an die perspektivische Darstellung des Sicherheitsmerkmals (105), des lokalen Dokumentenbereichs (103) und/oder des Dokumentes (101) in der Abbildung (117) angepasstes Merkmalsabbild zu erzeugen, wobei der Prozessor (113) ferner ausgebildet ist, das angepasste Merkmalsabbild deckungsgleich mit dem Sicherheitsmerkmal (105) in der Abbildung (117) zu überlagern, um das Sicherheitsmerkmal (105) für einen Betrachter hervorzuheben.

3. Mobiles Bildverarbeitungsgerät (100) nach einem der vorstehenden Ansprüche, wobei die Bilderfassungseinrichtung (111) ausgebildet ist, durch das Sicherheitsmerkmal (105) und das Dokument (101), ansprechend auf die Beleuchtung mittels der Lichterzeugungseinrichtung (109), abgestrahltes Licht mit einer vorbestimmten Bildwiederholrate zu erfassen, um eine Mehrzahl von Abbildungen des Dokuments (101) mit dem Sicherheitsmerkmal (105) zu erhalten wobei der Prozessor (113) ausgebildet ist, innerhalb eines Zeitintervalls zwischen einer ersten Abbildung und einer zweiten Abbildung der Mehrzahl von Abbildungen den lokalen Dokumentenbereich (103) in der ersten Abbildung des Dokumentes (101) zu erfassen und die Bildanzeige (115) ausgebildet ist, innerhalb des Zeitintervalls zwischen der ersten Abbildung und der zweiten Abbildung die erste Abbildung des Dokumentes (101) mit einer dem lokalen Dokumentenbereich (103) überlagerten Abbildung des Sicherheitsmerkmals (105) darzustellen.

4. Mobiles Bildverarbeitungsgerät (100) nach einem der vorstehenden Ansprüche, wobei der Prozessor (113) ausgebildet ist, ein Siebdruckelement, welches ein Effektpigment, ein organisches oder anorganisches Farbpigment und/oder ein fluoreszierendes Druckelement aufweist, als das Sicherheitsmerkmal (105) zu erfassen.

5. Mobiles Bildverarbeitungsgerät (100) nach einem der vorstehenden Ansprüche, wobei der Prozessor (113) ausgebildet ist, das Sicherheitsmerkmal (105) anhand eines Merkmalsteilbereichs des Sicherheitsmerkmals (105) in der Abbildung (117) zu erfassen, wobei der Merkmalsteilbereich einen Teil des Sicherheitsmerkmals (105) abbildet und in Bezug auf ein Darstellungsbereich, welcher das gesamte Sicherheitsmerkmal (105) erfasst, größer ist als ein vorbestimmter Mindestmerkmalsteilbereich.

6. Mobiles Bildverarbeitungsgerät (100) nach einem der vorstehenden Ansprüche, wobei der Prozessor (113) ausgebildet ist, das erfasste Sicherheitsmerkmal (105) mit einem Referenzabbild des Sicherheitsmerkmals (105) zu vergleichen, um das Dokument (101) anhand des Ergebnisses des Vergleichs des Sicherheitsmerkmals (105) mit dem Referenzabbild zu verifizieren.

7. Mobiles Bildverarbeitungsgerät (100) nach Anspruch 6, wobei der Prozessor (113) ausgebildet ist, einen weiteren Hinweis in die Abbildung (117) einzufügen, welcher eine Information über das Ergebnis des Sicherheitsmerkmalsvergleichs aufweist, um dem Benutzer anzuzeigen, ob das Dokument (101) erfolgreich verifiziert ist.

8. Mobiles Bildverarbeitungsgerät (100) nach einem der vorstehenden Ansprüche, wobei der Prozessor (113) ausgebildet ist, auf Basis der Abbildung (117) das Sicherheitsmerkmal (105) zu identifizieren und anhand des identifizierten Sicherheitsmerkmals (105) das Dokument (101) zu identifizieren.

9. Mobiles Bildverarbeitungsgerät (100) nach einem der vorstehenden Ansprüche, wobei die Bilderfassungseinrichtung (111) ausgebildet ist, die Abbildung (117) in Form einer Bildpunktmatrix aus Bildpunkten mit Farbwerten bereitzustellen, und wobei der Prozessor (113) ausgebildet ist, ein Merkmalsabbild in Form einer Farbanpassung von Bildpunkten, welche das Sicherheitsmerkmal (105) in der Abbildung (117) abbilden, zu erzeugen, um mit den farbangepassten Bildpunkten die ursprünglichen Bildpunkte zu ersetzen und eine erweiterte Abbildung zu erzeugen, wobei die Bildanzeige (115) ausgebildet ist, die erweiterte Abbildung anzuzeigen.

10. Mobiles Bildverarbeitungsgerät (100) nach Anspruch 9, wobei der Prozessor (113) ausgebildet ist, in der Bildpunktmatrix Musterbildpunkte zu erfassen, welche eine Regelmäßigkeit, Wiederholung, Ähnlichkeit und/oder Gesetzmäßigkeiten aufweisen und auf Basis der Musterbildpunkte das Sicherheitsmerkmal (105) zu erfassen.

11. Mobiles Bildverarbeitungsgerät (100) nach Anspruch 9 oder 10, wobei der Prozessor (113) ausgebildet ist, die Farbwerte der Musterbildpunkte anzupassen, um das Sicherheitsmerkmal (105), welches durch die Musterbildpunkte repräsentiert ist, in der erweiterten Abbildung hervorzuheben.

12. Mobiles Bildverarbeitungsgerät (100) nach einem der vorstehenden Ansprüche, wobei der Prozessor (113) ausgebildet ist, die Abbildung (117) geometrisch zu transformieren, um eine planparallele Darstellung des in der Abbildung (117) abgebildeten Dokuments (101) zu einer Darstellungsebene der Bildanzeige (115) zu erzeugen.

13. Verfahren zum Erfassen einer Abbildung (117) eines Dokumentes (101), wobei das Dokument (101) in einem lokalen Dokumentenbereich (103) ein Sicherheitsmerkmal (105) aufweist, wobei das Sicherheitsmerkmal (105) ein wellenlängenkonvertierendes Pigment (107) aufweist, mit:
Beleuchten des Sicherheitsmerkmals (105) mit Beleuchtungslicht einer ersten Lichtwellenlänge mittels einer Lichterzeugungseinrichtung (109), um das Sicherheitsmerkmal (105) zur Emission eines Lichts einer zweiten Wellenlänge anzuregen; Erfassen des durch das Sicherheitsmerkmal (105) ansprechend auf das Beleuchtungslicht emittierte Licht mittels einer Bilderfassungseinrichtung (111), um eine Abbildung (117) des Sicherheitsmerkmals (105) zu erhalten;
Erfassen des lokalen Dokumentenbereichs (103) in der Abbildung (117) des Dokumentes (101) mittels eines Prozessors (113);
Darstellen der Abbildung (117) des Dokumentes (101) und einer dem lokalen Dokumentenbereich (103) überlagerten Abbildung (117) des Sicherheitsmerkmals (105) mittels einer Bildanzeige (115);
Erfassen des Sicherheitsmerkmals (105) und Einfügen eines Hinweises (119) in die Abbildung (117), welcher ausgebildet ist, einen Benutzer des mobilen Bildverarbeitungsgeräts (100) auf ein Erfassen des Sicherheitsmerkmals (105) hinzuweisen, mit einem Erfassen des Sicherheitsmerkmals (105) in dem lokalen Dokumentenbereich (103) auf Basis der Abbildung (117) mittels des Prozessors (113);
Identifizieren des Dokuments (101) auf der Basis des erfassten Sicherheitsmerkmals (105) und/oder der Abbildung (117) des Dokumentes (101); und **gekennzeichnet durch** Bereitstellen auf Basis der Identifikation des Dokumentes (101) dem Betrachter mittels des Hinweises (119) einer Identifikationsinformation, welche die Identifikation des Dokumentes (101) anzeigt.

## Claims

1. Mobile image processing apparatus (100) for capturing an image (117) of a document (101), wherein the document (101) comprises a security feature (105) in a local document area (103), wherein the security feature (105) comprises a wavelength-converting pigment (107), the mobile image processing apparatus (100) comprising:
a light-generating device (109), which is configured to illuminate the security feature (105) with illumination light of a first wavelength of light in order to excite the security feature (105) to emit light of a second wavelength;
an image capture device (111) for capturing an image (117) of the document (101), wherein the image capture device (111) is further configured to capture the light emitted by the security feature (105) in response to the illumination light in order to obtain an image (117) of the security feature (105);
a processor (113), which is configured to capture the local document area (103) in the image (117) of the document (101); and
an image display (115), which is configured to display the image (117) of the document (101) and an image of the security feature (105) superimposed on the local document area (103),
wherein the processor (113) is configured to detect the security feature (105) and, upon detection of the security feature (105) in the local document area (103) based on the image (117), to insert an indicator (119) into the image (117), the indicator (119) being adapted to indicate to a user of the mobile image processing apparatus (100) the detecting of the security feature (105),
**characterized in that** the processor (113) is configured to identify the document (101) on the basis of the captured security feature (105) and/or the image (117) of the document (101), and wherein the processor (113) is further configured to provide the user with identification information on the basis of the identification of the document (101) by means of the indicator (119), which identification information indicates the identification of the document (101).

2. Mobile image processing apparatus (100) according to one of the preceding claims, wherein the processor (113) is configured to distort a feature image with respect to a perspectively distorted image of the security feature (105), the local document area (103) and/or the document (101) in the image (117) in order to generate a feature image adapted to the perspective image of the security feature (105), the local document area (103) and/or the document (101) in the image (117), wherein the processor (113) is further configured to superimpose the adapted feature image congruently with the security feature (105) in the image (117) in order to highlight the security feature (105) for a user.

3. Mobile image processing apparatus (100) according to one of the preceding claims, wherein the image capture device (111) is configured to capture light emitted by the security feature (105) and the document (101) at a predetermined frame rate in response to illumination by means of the light-generating device (109) in order to obtain a plurality of images of the document (101) with the security feature (105), wherein the processor (113) is configured to capture the local document area (103) in the first image of the document (101) within a time interval between a first image and a second image of the plurality of images, and the image display (115) is configured to display the first image of the document (101) with an image of the security feature (105) superimposed on the local document area (103) within the time interval between the first image and the second image.

4. Mobile image processing apparatus (100) according to one of the preceding claims, wherein the processor (113) is configured to detect a screen printing element comprising an effect pigment, an organic or inorganic color pigment and/or a fluorescent printing element as the security feature (105).

5. Mobile image processing apparatus (100) according to one of the preceding claims, wherein the processor (113) is configured to detect the security feature (105) by means of a feature sub-area of the security feature (105) in the image (117), wherein the feature sub-area represents a part of the security feature (105) and is larger than a predetermined minimum feature sub-area with respect to an image area which captures the entire security feature (105).

6. Mobile image processing apparatus (100) according to one of the preceding claims, wherein the processor (113) is configured to compare the detected security feature (105) with a reference image of the security feature (105) in order to verify the document (101) based on the result of the comparison of the security feature (105) with the reference image.

7. Mobile image processing apparatus (100) according to claim 6, wherein the processor (113) is configured to insert a further indication into the image (117) which comprises information about the result of the security feature comparison in order to indicate to the user whether the document (101) has been successfully verified.

8. Mobile image processing apparatus (100) according to one of the preceding claims, wherein the processor (113) is configured to identify the security feature (105) on the basis of the image (117) and to identify the document (101) on the basis of the identified security feature (105).

9. Mobile image processing apparatus (100) according to one of the preceding claims, wherein the image capture device (111) is configured to provide the image (117) in the form of a pixel matrix of pixels with color values, and wherein the processor (113) is configured to generate a feature image in the form of a color adjustment of pixels that depict the security feature (105) in the image (117) in order to replace the original pixels with the color-adjusted pixels and to generate an extended image, wherein the image display (115) is configured to display the extended image.

10. Mobile image processing apparatus (100) according to claim 9, wherein the processor (113) is configured to detect pattern pixels in the pixel matrix which exhibit regularity, repetition, similarity and/or regularities and to detect the security feature (105) on the basis of the pattern pixels.

11. Mobile image processing apparatus (100) according to claim 9 or 10, wherein the processor (113) is configured to adjust the color values of the pattern pixels in order to highlight the security feature (105) represented by the pattern pixels in the enhanced image.

12. Mobile image processing apparatus (100) according to one of the preceding claims, wherein the processor (113) is configured to geometrically transform the image (117) in order to generate a plane-parallel image of the document (101) depicted in the image (117) to a display plane of the image display (115).

13. Method for capturing an image (117) of a document (101), wherein the document (101) comprises a security feature (105) in a local document area (103), wherein the security feature (105) comprises a wavelength-converting pigment (107), the method comprising:
illuminating the security feature (105) with illumination light of a first wavelength by a light-generating device (109) in order to excite the security feature (105) to emit light of a second wavelength;
capturing the light emitted by the security feature (105) in response to the illumination light by an image capture device (111) in order to obtain an image (117) of the security feature (105);
capturing the local document area (103) in the image (117) of the document (101) by a processor (113);
displaying the image (117) of the document (101) and an image (117) of the security feature (105) superimposed on the local document area (103) by an image display (115);
detecting the security feature (105) and inserting an indicator (119) into the image (117), the indicator (119) being adapted to indicate to a user of the mobile image processing apparatus (100) the detecting of the security feature (105), by capturing the security feature (105) in the local document area (103) based on the image (117) using the processor (113);
identifying the document (101) based on the captured security feature (105) and/or the image (117) of the document (101); and
**characterized in** providing the user with identification information by means of the indicator (119) on the basis of the identification of the document (101), which identification information indicates the identification of the document (101).

## Revendications

1. Appareil mobile de traitement d'images (100) pour la capture d'une image (117) d'un document (101), ledit document (101) comportant un élément de sécurité (105) dans une zone de document locale (103), ledit élément de sécurité (105) comportant un pigment convertisseur de longueur d'onde (107), l'appareil mobile de traitement d'images (100) comprenant :
un dispositif générateur de lumière (109), configuré pour illuminer l'élément de sécurité (105) avec une lumière d'éclairage d'une première longueur d'onde afin d'exciter l'élément de sécurité (105) pour émettre une lumière d'une seconde longueur d'onde ;
un dispositif de capture d'image (111) pour capturer une image (117) du document (101), dans lequel le dispositif de capture d'image (111) est en outre configuré pour capturer la lumière émise par l'élément de sécurité (105) en réponse à la lumière d'éclairage afin d'obtenir une image (117) de l'élément de sécurité (105) ;
un processeur (113), configuré pour capturer la zone de document locale (103) dans l'image (117) du document (101) ; et
un affichage d'image (115), configuré pour afficher l'image (117) du document (101) et une image de l'élément de sécurité (105) superposée à la zone de document locale (103),
dans lequel le processeur (113) est configuré pour détecter la fonction de sécurité (105) et, lors de la détection de la fonction de sécurité (105) dans la zone de document locale (103) sur la base de l'image (117), pour insérer un indicateur (119) dans l'image (117), l'indicateur (119) est adapté pour indiquer à un utilisateur de l'appareil de traitement d'images mobile (100) la détection de la fonction de sécurité (105),
**caractérisé en ce que** le processeur (113) est configuré pour identifier le document (101) sur la base de la caractéristique de sécurité capturée (105) et/ou de l'image (117) du document (101), et dans lequel le processeur (113) est en outre configuré pour fournir à l' utilisateur des informations d'identification sur la base de l'identification du document (101) au moyen de l'indicateur (119), ces informations d'identification indiquant l'identification du document (101).

2. Appareil mobile de traitement d'images (100) selon l'une des revendications précédentes, dans lequel le processeur (113) est configuré pour déformer une image de caractéristique par rapport à une image déformée en perspective de l'élément de sécurité (105), de la zone de document locale (103) et/ou du document (101) dans l'image (117) afin de générer une image de caractéristique adaptée à l'image en perspective de l'élément de sécurité (105), de la zone de document locale (103) et/ou du document (101) dans l'image (117), dans lequel le processeur (113) est en outre configuré pour superposer l'image de caractéristique adaptée de manière congruente avec l'élément de sécurité (105) dans l'image (117) afin de mettre en évidence l'élément de sécurité (105) pour un utilisateur.

3. Appareil mobile de traitement d'images (100) selon l'une des revendications précédentes, dans lequel le dispositif de capture d'images (111) est configuré pour capturer la lumière émise par l'élément de sécurité (105) et le document (101) à une fréquence d'images prédéterminée en réponse à l'éclairage au moyen du dispositif générateur de lumière (109) afin d'obtenir une pluralité d'images du document (101) avec l'élément de sécurité (105), dans lequel le processeur (113) est configuré pour capturer la zone locale du document (103) dans la première image du document (101) dans un intervalle de temps entre une première image et une deuxième image de la pluralité d'images, et l'affichage d'images (115) est configuré pour afficher la première image du document (101) avec une image de l'élément de sécurité (105) superposée à la zone locale du document (103) dans l'intervalle de temps entre la première image et la deuxième image.

4. Appareil mobile de traitement d'images (100) selon l'une des revendications précédentes, dans lequel le processeur (113) est configuré pour détecter un élément de sérigraphie comprenant un pigment à effet, un pigment de couleur organique ou inorganique et/ou un élément d'impression fluorescent comme élément de sécurité (105).

5. Appareil mobile de traitement d'images (100) selon l'une des revendications précédentes, dans lequel le processeur (113) est configuré pour détecter la caractéristique de sécurité (105) au moyen d'une sous-zone caractéristique de la caractéristique de sécurité (105) dans l'image (117), dans laquelle la sous-zone caractéristique représente une partie de la caractéristique de sécurité (105) et est plus grande qu'une sous-zone caractéristique minimale prédéterminée par rapport à une zone d'image qui capture la totalité de la caractéristique de sécurité (105).

6. Appareil mobile de traitement d'images (100) selon l'une des revendications précédentes, dans lequel le processeur (113) est configuré pour comparer la caractéristique de sécurité détectée (105) avec une image de référence de la caractéristique de sécurité (105) afin de vérifier le document (101) sur la base du résultat de la comparaison de la caractéristique de sécurité (105) avec l'image de référence.

7. Appareil mobile de traitement d'images (100) selon la revendication 6, dans lequel le processeur (113) est configuré pour insérer une indication supplémentaire dans l'image (117) qui comprend des informations sur le résultat de la comparaison des fonctions de sécurité afin d'indiquer à l'utilisateur si le document (101) a été vérifié avec succès.

8. Appareil mobile de traitement d'images (100) selon l'une des revendications précédentes, dans lequel le processeur (113) est configuré pour identifier la caractéristique de sécurité (105) sur la base de l'image (117) et pour identifier le document (101) sur la base de la caractéristique de sécurité identifiée (105).

9. Appareil mobile de traitement d'images (100) selon l'une des revendications précédentes, dans lequel le dispositif de capture d'image (111) est configuré pour fournir l'image (117) sous la forme d'une matrice de pixels avec des valeurs de couleur, et dans lequel le processeur (113) est configuré pour générer une image de caractéristique sous la forme d'un ajustement de couleur des pixels qui représentent la caractéristique de sécurité (105) dans l'image (117) afin de remplacer les pixels d'origine par les pixels ajustés en couleur et de générer une image étendue, dans lequel l'affichage d'image (115) est configuré pour afficher l'image étendue.

10. Appareil mobile de traitement d'images (100) selon la revendication 9, dans lequel le processeur (113) est configuré pour détecter les pixels de motif dans la matrice de pixels qui présentent une régularité, une répétition, une similarité et/ou des régularités et pour détecter la fonction de sécurité (105) sur la base des pixels de motif.

11. Appareil mobile de traitement d'images (100) selon la revendication 9 ou 10, dans lequel le processeur (113) est configuré pour ajuster les valeurs de couleur des pixels du motif afin de mettre en évidence la fonction de sécurité (105) représentée par les pixels du motif dans l'image améliorée.

12. Appareil mobile de traitement d'images (100) selon l'une des revendications précédentes, dans lequel le processeur (113) est configuré pour transformer géométriquement l'image (117) afin de générer une image plan-parallèle du document (101) représenté dans l'image (117) sur un plan d'affichage de l'écran d'image (115).

13. Procédé de capture d'image (117) d'un document (101), ledit document (101) comportant un élément de sécurité (105) dans une zone locale (103), ledit élément de sécurité (105) comportant un pigment convertisseur de longueur d'onde (107), le procédé comprenant :
éclairer l'élément de sécurité (105) avec une lumière d'éclairage d'une première longueur d'onde par un dispositif générateur de lumière (109) afin d'exciter l'élément de sécurité (105) pour émettre une lumière d'une seconde longueur d'onde ;
capturant la lumière émise par l'élément de sécurité (105) en réponse à la lumière d'éclairage d'un dispositif de capture d'image (111) afin d'obtenir une image (117) de l'élément de sécurité (105) ;
capture de la zone de document locale (103) dans l'image (117) du document (101) par un processeur (113) ;
affichant l'image (117) du document (101) et une image (117) de la fonction de sécurité (105) superposées sur la zone de document locale (103) par un affichage d'image (115) ;
détection de la fonction de sécurité (105) et insertion d'un indicateur (119) dans l'image (117), l'indicateur (119) adapté pour indiquer à un utilisateur de l'appareil de traitement d'images mobile (100) la détection de la fonction de sécurité (105), en capturant la fonction de sécurité (105) dans la zone de document locale (103) sur la base de l'image (117) à l'aide du processeur (113) ;
identifier le document (101) sur la base de l'élément de sécurité capturé (105) et/ou de l'image (117) du document (101) ; et
caractérisé en fournissant à l'utilisateur des informations d'identification au moyen de l'indicateur (119) sur la base de l'identification du document (101), ces informations d'identification indiquant l'identification du document (101).
